# EUROPÄISCHE PATENTSCHRIFT

(11) **EP 0 248 786 B1**
(45) Veröffentlichungstag und Bekanntmachung des Hinweises auf die Patenterteilung: **08.05.1991**
(21) Anmeldenummer: 87890122.2
(22) Anmeldetag: 02.06.1987
(51) Int. Cl.: E05B 27/00

(54) **Zylinderschloss**
Cylinder lock
Serrure cylindrique

(30) Priorität: 03.06.1986 AT 1499/86
(43) Veröffentlichungstag der Anmeldung: 09.12.1987
(73) Patentinhaber: Tiefenthal Schliesssysteme GmBH, D-5620 Velbert 1 (DE)
(72) Erfinder: Klausser, Konrad, A-1660 Wien (AT); Jansen, Wilhelm, D-5620 Velbert 1 (DE)
(74) Vertreter: Kliment, Peter

(56) Entgegenhaltungen:
- EP-A- 0 092 812
- EP-A- 0 166 945
- DE-B- 2 546 551
- FR-A- 2 487 414

## Beschreibung

Die Erfindung bezieht sich auf ein Zylinderschloß mit einem in einem Gehäuse drehbaren, mit einem profilierten Schlüsselkanal und in diesen hineinragenden Zylinderstiften, versehenen Schließzylinder, bei dem die Zylinderstifte in einer Lage des Schließzylinders auf federbelastete Gehäusestifte aufstehen und an ihren anderen Enden kegelförmig ausgebildet sind, wobei der zumindest teilweise im wesentlichen Z-förmig gestaltete Querschnitt des Schlüsselkanales Kanten aufweist, die die Zylinderstifte zumindest teilweise in deren zylindrischen Bereich überdecken und eine dieser Kanten im Bereich der kegeligen Spitzen der Zylinderstifte schräg gegen die Gehäusestifte zu geneigt verläuft und zwischen den Mantelflächen der Zylinderstifte und einer seitlichen Wand des Schlüsselkanales ein Spalt vorgesehen ist.

Ein solches Zylinderschloß wurde z.B. durch die EP-A1-0 166 945 bekannt. Bei diesem bekannten Schloß verläuft der Führungsabschnitt des Schlüsselkanales zum Teil seitlich der Zylinderstifte und erstreckt sich mit seinem Übergangsbereich zu einem in der Ebene der Zylinderstifte verlaufenden Abtastbereich des Schlüsselkanales schräg in Richtung zu den kegeligen Spitzen der Zylinderstifte hin, wobei der Übergangsbereich aber im Bereich der zylindrischen Abschnitte der in ihrer Ruhestellung befindlichen Zylinderstifte in den Abtastbereich mündet. Dabei erstreckt sich die den Gehäusestiften nähere Profilkante des Übergangsbereiches des Schlüsselkanales nur zu einem kleinen Teil in den die Zylinderstifte führenden Bereich des Schlüsselkanales. Es ist daher bei dem bekannten Schloß möglich ein Abtastwerkzeug in den Abtastbereich des Schlüsselkanales einzuführen und damit die Zylinderstifte niederzudrücken, um deren Raststellung zu ertasten und in dieser durch eine geringfügige, durch das unvermeidliche Spiel des Zylinders im Gehäuse mögliche Verdrehung des Zylinders zu halten.

Im bekannten Falle verläuft der Abtastbereich des Schlüsselkanales im Mittelbereich der Zylinderstifte, wobei deren Durchmesser erheblich größer als die gesamte Breite dieses Bereiches des Schlüsselkanales ist.

Sollte es beim Abtasten der Zylinderstifte mit einem Abtastwerkzeug, z.B. einem Stück gehärteten Draht, zu einem Abrutschen von der Spitze eines Zylinderstiftes kommen, was nur in Richtung des Übergangsbereiches des Schlüsselkanales möglich ist, so kann das Abtastwerkzeug in diesem Bereich des Schlüsselkanales bequem bewegt bzw. schräg gestellt und dadurch die Zylinderstifte abgetastet werden.

Es ist daher bei dem bekannten Schloß möglich die Raststellungen der Zylinderstifte der Reihe nach zu erfühlen und in dieser durch eine geringfügige, durch das unvermeidliche Spiel des Zylinders im Gehäuse mögliche Verdrehung des Zylinders zu halten, wodurch die Zylinderstifte der Reihe nach in eine ein Verdrehen des Zylinders ermöglichende Stellung gebracht werden können.

Ziel der Erfindung ist es diese Nachteile zu vermeiden und eine Zylinderschloß der eingangs erwähnten Art vorzuschlagen, bei dem ein Ertasten mehrerer Zylinderstifte praktisch ausgeschlossen ist.

Erfindungsgemäß wird dies dadurch erreicht, daß der Spalt zumindest im Bereich der von den Gehäusestiften abgekehrten Enden der Zylinderstifte in an sich bekannter Weise zumindest bereichsweise eine einem üblichen Tastwerkzeug entsprechende lichte Breite aufweist und die im Bereich der kegeligen Spitzen der Zylinderstifte schräg verlaufende Kante sich über die Mittelachse der Zylinderstifte hinaus erstreckt und den lichten Querschnitt des Schlüsselkanales in Richtung zu den Gehäusestiften hin begrenzt und in ihrem den Gehäusestiften näheren Endbereich im zur Aufnahme eines Tastwerkzeuges ausreichenden Spalt endet.

Durch diese Maßnahmen ist sichergestellt, daß mittels eines Tastwerkzeuges vielleicht der erste Zylinderstift niedergedrückt, in seine Raststellung gebracht und in dieser durch ein Verdrehen des Zylinders gehalten werden kann. Dies allerdings nur dann, wenn der Zylinderstift in seiner Raststellung über die in den Spalt mündende Profilkante hinausragt, die zwangsläufig ein Abgleiten des Tastwerkzeuges in den Spalt bewirkt. Der Spalt zwischen den Zylinderstiften und der Wand des Schlüsselkanales, wobei unter Schlüsselkanal nur jener Bereich des Schlosses zu verstehen ist, der den Schlüssel führt, bzw. dessen Wände mit dem Schlüssel in Berührung kommen, kann das Tastwerkzeug kann das Tastwerkzeug allerdings nur mit kleinem Spiel aufnehmen, sodaß die Bewegungsfreiheit des Tastwerkzeuges sehr eingeengt ist, oder es überhaupt zu einem Verklemmen des Tastwerkzeuges im Spalt kommt.

Um das Tastwerkzeug aus einer solchen Verklemmung zu lösen, muß der Schließzylinder etwas verdreht werden, wodurch aber allenfalls bereits in deren Offenstellung befindliche Gehäusestifte wieder frei kommen und ihre Schließstellung einnehmen. Auf diese Weise wird ein öffnen des Schlosses ohne Schlüssel verhindert, da es praktisch unmöglich ist eine größere Anzahl von Zylinderstiften mit einem Abtastwerkzeug richtig zu ertasten und in deren Offenstellung zu halten, wie dies zum unbefugten Aufsperren eines Schlosses erforderlich wäre, wobei zu berücksichtigen ist, daß ein Zylinderschloß zumeist fünf oder sechs Zylinderstifte aufweist, die alle in die richtige Lage gebracht werden müssen, um das Schloß aufsperren zu können.

Nach einem weiteren Merkmal der Erfindung kann vorgesehen sein, daß an die im eine zur Aufnahme eines Tastwerkzeuges ausreichende lichte Breite aufweisenden Spalt endende Profilkante eine weitere schräg in Richtung zu den Gehäusestiften hin verlaufende Profilkante anschließt, die in diesem Spalt beginnt, bzw. diesen in Richtung zu den Gehäusestiften hin begrenzt und eine zur im Bereich der kegeligen Spitzen der Zylinderstifte verlaufenden Profilkante entgegengesetzte Neigungsrichtung aufweist.

Damit wird erreicht, daß ein in den Spalt eingedrungenes Tastwerkzeug im Bereich der Zylinderwände der Zylinderstifte an diesen zur Anlage kommt und die nächsten Zylinderstifte lediglich gegen die Wände der diese aufnehmenden Bohrungen pressen kann.

Die Erfindung wird nun an Hand der Zeichnung näher erläutert. Dabei zeigt:
Fig. 1 einen Schnitt durch ein erfindungsgemäßes Schloß;
Fig. 2 einen Schnitt gemäß der Linie II-II in Fig. 1;
Fig. 3 schematisch ein erfindungsgemäßes Schloß mit eingeführtem Tastwerkzeug und
Fig. 4 einen Querschnitt durch den Schließzylinder eines erfindungsgemäßen Schlosses.

Das erfindungsgemäße Schloß weist ein übliches Gehäuse 1 auf, in dem ein Schließzylinder 2 drehbar gehalten ist. Weiters weist das Gehäuse 1 senkrecht zur Aufnahme des Zylinders 2 verlaufende Bohrungen 3 auf, in denen Gehäusestifte 4 und diese gegen den Zylinder 2 vorspannende Federn 5 gehalten sind. Im Schließzylinder 2 sind zu dessen Längsachse senkrechte Bohrungen 6 angeordnet, in denen Zylinderstifte 7 gehalten sind. Diese wirken in üblicher Weise mit den Gehäusestiften 4 zusammen, die in den Schließzylinder 2 eingreifen und dessen Verdrehung verhindern, wenn die Zylinderstifte nicht durch einen Schlüssel 8 in die richtige Lage gebracht sind. Wie aus Fig. 2 ersichtlich, sind die die Zylinderstifte 7 aufnehmenden Bohrungen 6 des Zylinders 2 gegen die in Längsrichtung des Zylinders 2 verlaufende Mittenebene versetzt angeordnet, wobei die eine seitliche Begrenzung des Schlüsselkanales 9 seitlich der Begrenzungen der Bohrungen 6 und damit der Zylinderstifte 7 verläuft. Dadurch ist sichergestellt, daß zwischen den Zylinderstiften 7 und der seitlichen Wand bzw. Begrenzung ein Spalt verbleibt.

Wird nun, wie dies in Fig. 3 schematisch dargestellt ist, ein Tastwerkzeug 10 in den Schließzylinder eingeführt um die Zylinderstifte 7 in eine ein Verdrehen des Zylinders ermöglichende Lage zu bringen, so gleitet das Tastwerkzeug 10 in den Spalt zwischen der seitlichen Wand des Schlüsselkanales 9 und den Zylinderstiften 7 ab, wie dies in Fig. 4 dargestellt ist. Dadurch wird aber die Möglichkeit das Tastwerkzeug entsprechend führen und bewegen zu können stark eingeschränkt und es ist nicht mehr möglich die weiteren Zylinderstifte entsprechend niederzudrücken.

Aus Fig. 4 ist auch ersichtlich, daß die Zylinderstifte 7 mit Spiel in den Bohrungen 6 gehalten sind, sodaß sie sich beim Abgleiten des Tastwerkzeuges 10 schräg stellen, wobei das Tastwerkzeug 10 an der zylindrischen Mantelfläche der Zylinderstifte 7 zur Anlage kommt. Dabei erstrecken sich die Zylinderstifte 7 mit deren zylindrischen Abschnitt über den Z-förmige profilierten Bereich des Schlüsselkanals 9 hinaus, wobei die Zylinderstiften in Ruhelage am Ende der Bohrungen 6 anstehen und die in Fig. 4 strichpunktiert gezeichnete Lage des Zylinderstiften 7 dessen niedergedrückte Lage zeigt.

Es ist zwar mit einem Tastwerkzeug vielleicht möglich den vordersten Zylinderstift 7, wie dies aus Fig. 4 ersichtlich ist ein Stück niederzudrücken, doch gleitet dabei das Tastwerkzeug in den Spalt zwischen der seitlichen Wand des Schlüsselkanals 9 und den Zylinderstiften 7 ab, wodurch der Zylinderstift gegen die andere Wand gepreßt wird und nicht mehr weiter niedergedrückt werden kann.

## Patentansprüche

1. Zylinderschloß mit einem in einem Gehäuse (1) drehbaren, mit einem profilierten Schlüsselkanal (9) in diesen hineinragenden Zylinderstiften (7), versehenen Schließzylinder (2), bei dem die Zylinderstifte (7) in einer Lage des Schließzylinders auf federbelastete Gehäusestifte (4) aufstehen und an ihren anderen Enden kegelförmig ausgebildet sind, wobei der zumindest teilweise im wesentlichen Z-förmig gestaltete Querschnitt des Schlüsselkanales Kanten aufweist, die die Zylinderstifte zumindest teilweise in deren zylindrischen Bereich überdecken und eine dieser Kanten im Bereich der kegeligen Spitzen der Zylinderstifte schräg gegen die Gehäusestifte zu geneigt verläuft und zwischen den Mantelflächen der Zylinderstifte und einer seitlichen Wand des Schlüsselkanales ein Spalt vorgesehen ist,
**dadurch gekennzeichnet,**
daß der Spalt zumindest im Bereich der von den Gehäusestiften (4) abgekehrten Enden der Zylinderstifte (7) in an sich bekannter Weise zumindest bereichsweise eine einem üblichen Tastwerkzeug (10) entsprechende lichte Breite aufweist und die im Bereich der kegeligen Spitzen der Zylinderstifte (7) schräg verlaufende Kante sich über die Mittelachse der Zylinderstifte (7) hinaus erstreckt und den lichten Querschnitt des Schlüsselkanales (9) in Richtung zu den Gehäusestiften (4) hin begrenzt und in ihrem den Gehäusestiften (4) näheren Endbereich im zur Aufnahme eines Tastwerkzeuges (10) ausreichenden Spalt endet.

2. Zylinderschloß nach Anspruch 1,
**dadurch gekennzeichnet,**
daß an die im eine zur Aufnahme eines Tastwerkzeuges (10) ausreichende lichte Breite aufweisenden Spalt endende Profilkante eine weitere schräg in Richtung zu den Gehäusestiften (4) hin verlaufende Profilkante anschließt, die in diesem Spalt beginnt, bzw. diesen in Richtung zu den Gehäusestiften (4) hin begrenzt und eine zur im Bereich der kegeligen Spitzen der Zylinderstifte (7) verlaufenden Profilkante entgegengesetzte Neigungsrichtung aufweist.

3. Zylinderschloß nach Anspruch 1 oder 2,
**dadurch gekennzeichnet,**
daß der zur Aufnahme eines Tastwerkzeuges (10) ausreichende Spalt zumindest abschnittweise eine Breite von mindestens 0,5mm aufweist.

4. Zylinderschloß nach einem der Ansprüche 1 bis 3,
**dadurch gekennzeichnet,**
daß die Achsen der Zylinderstifte (7) außerhalb der in Längsrichtung des Schlüsselkanales (9) verlaufenden Mittelebene liegen oder gegen diese schräg geneigt angeordnet sind.

## Claims

1. Cylinder lock with a lock cylinder (2) rotatable in a housing (1), provided with a profiled key channel (9) and cylinder pins (7) projecting into the same, in which the cylinder pins (7) rest on spring-loaded housing pins (4) in one position of the lock cylinder and are conically formed at their other ends, wherein the cross-section of the key channel, formed at least partially substantially Z-shaped, has edges which cover the cylinder pins at least partially in their cylindrical region and one of these edges runs in the region of the conical tips of the cylinder pins at an angle, inclined towards the housing pins and a gap is provided between the peripheral surfaces of the cylinder pins and a lateral wall of the key channel, characterized in that
the gap has at least in the region of the ends of the cylinder pins (7) remote from the housing pins (4) a clear width corresponding in a manner known per se at least locally to a customary feeler tool (10) and the edge running at an angle extends beyond the central axes of the cylinder pins (7) in the region of the conical tips of the cylinder pins (7) and limits the clear cross-section of the key channel (9) in the direction of the housing pins (4) and ends in its end region closer to the housing pins (4) In the gap sufficing to receive a feeler tool (10).

2. Cylinder lock according to claim 1, characterized in that
on the profiled edge ending in the gap having a clear width sufficient to receive a feeler tool (10) there adjoins a further profiled edge running at an angle in the direction towards the housing pins (4), which edge begins in this gap, or delimits the same in the direction towards the housing pins (4) and has a direction of inclination opposite to the profiled edge running the region of the conical tips of the cylinder pins (7).

3. Cylinder lock according to claim 1 or 3, characterized in that
the gap sufficing to receive a feeler tool (10) has at least in sections a width of at least 0.5 mm.

4. Cylinder lock according to one of claims 1 to 3, characterized in that
the axes of the cylinder pins (7) lie outside the central plane running in the longitudinal direction of the key channel (9) or are arranged inclined thereto.

## Revendications

1. Serrure à pompe comportant un cylindre de fermeture (2), qui peut tourner dans un boîtier (1), comporte un conduit profilé (9) pour la clé et des goupilles cylindriques (7) pénétrant dans ce conduit et dans lequel les goupilles cylindriques (7) reposent sur des broches (4) du boîtier chargées par des ressorts, lorsque le cylindre de fermeture est dans une position, et possèdent une forme conique au niveau de leurs autres extrémités, et dans laquelle la section transversale, agencée au moins en partie essentiellement en forme de Z, du conduit pour la clé possède des bords, qui masquent les goupilles cylindriques au moins partiellement dans leur zone cylindrique, et l'un de ces bords s'étend obliquement, dans la zone des pointes coniques des goupilles cylindriques, en étant incliné par rapport aux broches du boîtier et une fente est ménagée entre les surfaces enveloppes des goupilles cylindriques et une paroi latérale du conduit pour la clé,
caractérisée par le fait
qu'au moins dans la zone des extrémités, tournées à l'opposé des broches (4) du boîtier, des goupilles cylindriques (7), la fente possède de façon connue en soi, au moins par endroits, une largeur correspondant à un outil usuel de palpage (10), et le bord, qui est oblique dans la zone des pointes coniques des goupilles cylindriques (7), s'étend au-delà de l'axe médian des goupilles cylindriques (7), limite la section transversale de passage du conduit (9) pour la clé en direction des broches (4) du boîtier et se termine, par sa zone d'extrémité proche des broches (4) du boîtier, dans la fente qui est suffisante pour loger un outil de palpage (10).

2. Serrure à pompe suivant la revendication 1, caractérisée en ce
qu'au bord profilé déterminant la fente possédant une largeur suffisante pour recevoir un outil de palpage (10), se raccorde un autre bord profilé s'étendant obliquement en direction des broches (4) du boîtier et qui commence dans cette fente ou limite cette dernière en direction des broches (4) du boîtier et possède une direction d'inclinaison opposée au bord profilé qui s'étend dans la zone des pointes coniques des goupilles cylindriques (7).

3. Serrure à pompe selon la revendication 1 ou 2, caractérisée en ce
que la fente, qui est suffisante pour recevoir un outil de palpage (10), possède au moins par endroits une largeur égale à au moins 0,5 mm.

4. Serrure à pompe selon l'une des revendications 1 à 3, caractérisée en ce
que les axes des goupilles cylindriques (7) sont situés à l'extérieur du plan médian qui s'étend dans la direction longitudinale du conduit (9) pour la clé ou sont inclinés en étant obliques par rapport à ce plan.
